# EUROPÄISCHE PATENTSCHRIFT

(11) **EP 0 114 377 B1**
(45) Veröffentlichungstag und Bekanntmachung des Hinweises auf die Patenterteilung: **22.10.1986**
(21) Anmeldenummer: 83112964.8
(22) Anmeldetag: 22.12.1983
(51) Int. Cl.: B66F 3/28, E04H 12/18, H01Q 1/12, H01Q 1/10

(54) **Verfahren zum Betrieb eines Teleskopmastes sowie einen zur Ausübung dieses Verfahrens geeigneten Mast**
Method of operating a telescopic mast, as well as a mast suitable for carrying out the method
Procédé d'opération d'un mât télescopique ainsi qu'un mât approprié pour la mise en oeuvre du procédé

(30) Priorität: 28.12.1982 DE 3248288
(43) Veröffentlichungstag der Anmeldung: 01.08.1984
(73) Patentinhaber: BIG LIFT Maschinenbau- und Vertriebs GmbH, D-6050 Offenbach/Bieber (DE)
(72) Erfinder: Thieme, Wolfgang, D-6053 Obertshausen (DE); Mangold, Franz-Dieter, Ing. grad., D-6074 Rödermark-Oberroden (DE)
(74) Vertreter: Munderich, Paul

## Beschreibung

Die Erfindung betrifft ein Verfahren zum Betrieb eines Teleskopmastes - insbesondere eines Antennenmastes =dessen Ausfahrhub mittels einströmender Druckluft bei voreinstellbarem Enddruck in in ihrem Inhalt veränderbaren Volumenkammern bewirkt wird, und dessen Rückführhub in die Ausgangsposition oder in Zwischenpositionen durch den einstellbaren Durchgangsquerschnitt mit einstellbarer Geschwindigkeit des von der Druckluftzuführung getrennten Speiseventiles möglich ist, sowie eine zweckmäßige Ausbildung des Mastes zur Durchführung des Betriebsverfahrens.

Durch das deutsche Gebrauchsmuster 7629017 ist ein pneumatischer, verstellbarer Mast bekannt geworden, dessen aus je zwei Teleskoprohren gebildete Züge jeweils nach unten durch einen in sich geöffneten, mit Luftführungen ausgerüsteten Kolben verschlossen sind.

Die Luftführungen durch die einzelnen Kolben bilden auswechselbare Blenden verschiedenen Querschnittes, durch die der zeitliche Ablauf der Hub- und Senkbewegung beeinflußt werden kann.

So können durch entsprechende Dimensionierung die Maststufen etwa gleichzeitig, d. h. in einem kontinuierlichen Verhältnis zueinander oder aber auch Zug um Zug bei geringen wendebeschleunigten Wegüberschreitungen aus- oder eingefahren werden.

Ein anderer ebenfalls pneumatisch in seine Endlage verbringbarer Turm wird durch die US-A 2 849 011 ausgewiesen.

Diese Schrift nennt einen aufblasbaren, aus flexiblem, luftdichtem Material bestehenden Balg, der in seiner Endstellung eine Scheinwerferplattform trägt.

Abgesehen von der trotz Verspannung gegebenen Labilität dieses nicht metallischen Hohlkörpers, verhindert die nicht gegebene teleskopierbare Ausbildung die sonst möglichen Einstellungen von Zwischenpositionen und ist, bereits materialbedingt, leicht verletzlich.

Desweiteren wird durch die US-A 2 369 534 ein Mast beschrieben, der abschnittsweise durch zwei achsparallel zu ihm auf einer Grundplatte angeordnete Hubsäulen über die jedem Abschnitt zugeordneten Haken mit Einhängegeschirr durch über Rollen geführte Seile hochgezogen und in der Endposition abgespannt wird.

Der Mast entspricht nicht der eingangs beschriebenen Konzeption und kann nicht als mobiler, einsatzfähiger Antennenmast betrachtet werden.

Zusammengefaßt ist zu dem hier ausgewiesenen Stand der Technik festzuhalten, daß im Grunde genommen lediglich der nach der genannten Gebrauchsmusterschrift 7629017 ausgebildete Antennenmast, und das ebenfalls dieser Schrift zu entnehmende Verfahren für die Maststeuerung einer näheren Betrachtung zu unterziehen ist.

Die nach dieser Konzeption vorgesehene ununterbrochene Luftführung innerhalb des Teleskopmastes bis zur Mastspitze muß dabei als Hauptstörfaktor betrachtet werden.

Die zwischen den einzelnen Teleskopzügen zwangsläufig sich einstellenden Undichtigkeiten sind Grund für die auch bei relativ hohem inneren Überdruck oft zu wiederholenden Luftnachspeisungen, wobei insbesondere bei wechselnden Windlasten ein vorzeitiger Verschleiß der Führungen gegeben ist.

Desweiteren muß als Nachteil gewertet werden, daß auch die Einstellung von Zwischenhöhen - bedingt durch die einheitliche, durchgehende Luftsäule - labil ist, und schon die geringsten Verletzungen einer Führung, insbesondere der verbindenden Abschlußbüchse zwischen jeweils zwei Teleskoprohren, zu einem praktisch vollständigen Ausfall der Vorrichtung führen können.

Die auf den luftdichten Abschluß einer Zuleitung abgestellte Aufnahme des Gesamtdruckes aus dem Mast muß ebenfalls als ein Risiko betrachtet werden.

Diese Sachlage berücksichtigend ist es Aufgabe dieser Erfindung, ein Betriebsverfahren für den Betrieb pneumatisch gesteuerter Teleskopmasten nach der eingangs beschriebenen Art zu nennen, das die Beanspruchungen der Lager der Teleskopzüge und des Mastes auch bei unterschiedlicher Höheneinstellung und oft wechselnder starker Windlast besser stabilisiert und die Gefährdung durch die erforderliche Aufnahme des Gesamtdruckes durch den Abschluß der Speiseleitung zumindest mindert.

Darüberhinaus ist eine für die Durchführung des Betriebsverfahrens besonders geeignete Ausbildung eines Mastes zu beschreiben.

Die erfindungsgemäße Lösung dieser Aufgabe sieht vor, daß die Druckluft parallel oder in unabhängiger, einstellbarer Reihenfolge in die aus jeweils mindestens zwei ineinandergeführten Teleskoprohren bestehenden Volumenkammern über Ventile geleitet wird, daß der jeweils nach unten abschließende Kolben der Folgekammer bzw. der Abschlußdeckel des Endteleskoprohres die einzelnen Teleskopzüge der jeweils darunter angeordneten Volumenkammern auseinanderzieht, daß der Druck in den einzelnen übereinander angeordneten Volumenkammern von unten nach oben, in Stufen fallend, eingestellt wird, daß hierbei die einzelnen Druckstufen in ihrer Mindesthöhe jeweils durch das Restgewicht der durch die aus den einander zugeordneten Teleskopzügen, Kolbenringen und Anschlagbegrenzungen jeweils gebildeten Volumenkammern bei ausgefahrener Stellung des Mastes bestimmt sind, und daß der Rückführhub des Mastes in die Ausgangsposition oder in Zwischenpositionen durch Öffnen bzw. Öffnen und Schließen der den einzelnen Volumenkammern zugeordnete Ventile erfolgt. Die Einstellung von Zwischenpositionen ist insbesondere für die oberste Volumenkammer wichtig, da sie die Ausrichtung der Antenne erleichtert.

Durch die unabhängige Einspeisung der Druckluft in einstellbarer Reihenfolge in die einzelnen Volumenkammern wird einmal erreicht, daß bei Undichtigkeiten der einzelnen Teleskopzüge oder bei Ventilschaden nicht der ganze Mast praktisch schlagartig in sich zusammenfällt, sondern der Schaden auf nur eine Kammer beschränkt bleibt und durch vorübergehende Mehreinspeisung in eine Kammer in aller Regel berücksichtigt und fallweise durch eine Reparatur behoben werden kann. Dies gilt insbesondere auch bei Beschußschaden.

In diesem Zusammenhang wird - als nicht erfindungswesentlich - beispielsweise empfohlen, jedem Speiseventil einen Schnellabschlußhahn vorzuordnen, so daß ein notwendig werdender Ventilaustausch oder ein Dichtungswechsel ohne jede Schwierigkeit schnellstens behohen werden kann.

Das Ausfahren des Mastes nach dem beschriebenen Ausziehverfahren reduziert die Ansprüche an die Führung der Teleskopteile ineinander, da eventuelle Verkantwirkungen, beispielsweise durch Windlast, im Zugbetrieb leichter als im Druckbetrieb ausgeglichen werden.

. Zu dem in Stufen, nach oben fallend eingestellten Druck in den einzelnen Kammern, ist im Grunde genommen nichts weiter zu bemerken, wobei selbstverständlich die Höhe der einzuhaltenden Druckstufen in aller Regel aus Sicherheitsgründen überschritten werden.

Die Einstellung der Masthöhe in Zwischenstufen ist in praxi uneingeschränkt möglich ; es wird auf die Vorbemerkung verwiesen. Im weiteren wird hierzu ergänzend vorgeschlagen, daß die Volumenkammern nacheinander von unten nach oben ausgefahren werden, und nach Beendigung jeweils eines einzelnen Hubzuges - vor Einleitung des nächsten Hubzuges' - die jeweils korrespondierend zu den Anschlagbegrenzungen erreichte Endlage durch Abspannungen zur Aufstellebene gesichert sind.

Durch ein solches Vorgehen wird der Mast gegen die Windkrafteinflüsse gesichert und jede Volumenkammer in ihrer ausgefahrenen Stellung statisch eindeutig fixiert.

Eine zur Durchführung dieses Betriebsverfahrens besonders geeignete Mastausbildung geht davon aus, daß die separate Luftzuführung und Ausführung in die bzw. aus den einzelnen Kammern über Ventile erfolgt, die über Zuleitungen im Fußteil oder in dessen Bereich einmünden.

Dies berücksichtigend ist vorgesehen, daß für die Zuführung der Druckluft-vom Fußteil ausgehend betrachtet - für die zweite und jede nachgeordnete, durch Teleskopzüge zusammenhängend gebildete Volumenkammer innerhalb dieser Kammer gegen die vorgeordnete(n) Volumenkammer(n) abdichtende Leitungen vorgesehen sind, deren Streckmaß zumindest dem Maß der Hubhöhe der ersten Volumenkammer bzw. der Summe der Hubhöhen der insgesamt vorgeordneten Volumenkammern entspricht.

Die streckbaren Leitungen können dabei zum Beispiel zusammengelegte Druckschläuche sein.

In Abänderung der ausschließlich mastinternen Verteilung kann vorgesehen werden, daß die für die Zuführung der Druckluft in die Volumenkammern erforderliche streckbare Leitungen außerhalb der darunterliegenden Volumenkammern angeordnet sind.

Im weiteren ist es vorgesehen, daß die streckbaren Leitungen gewendelte oder zickzackförmige Schlauch- oder elastische Rohrleitungen sind, die etwa die Charakteristik einer Zugfeder aufweisen.

Selbstverständlich können die streckbaren Leitungen Schlauchleitungen jeweils ausreichender Strecklänge sein, wobei diese innerhalb jeder Kammer auf beliebige Weise geordnet sein können.

Anstelle von Schlauchleitungen kann auch vorgesehen werden, daß die streckbaren Leitungen aus Rohren gebildete, separate Teleskopzüge mit jeweils ausreichender Strecklänge sind.

Als weitere Biege- bzw. Knicksicherung ist vorgesehen, daß an dem die Spitze des Mastes bildenden letzten Teleskopzug der Endvolu- . menkammer, achsparallel zu diesem, mindestens drei Kragarme angelenkt sind, die bei ausgefahrener Stellung dieses Teleskopzuges etwa um max. 90° zur Mastachse gerichtet, schwergewichtsbedingt ausklappbar sind, und daß die Anlenkenden dieser Kragarme, die Seilantenkung an der Mastspitze und die Seilanlenkung im Fußbereich des Mastes durch Spannwerke verbunden sind.

Unabhängig davon muß erwähnt werden, daß die einzelnen Teleskopzüge zueinander, gegen Verdrehung gesichert, ausgebildet sind, und daß der Mast im Interesse einer hohen Mobilität vorzugsweise aus Leichtmetallteleskopzügen hergestellt ist.

Das erfindungsgemäße Betriebsverfahren wird anhand der beigefügten beispielsweisen systematischen Darstellung eines Antennenmastes näher erläutert.
Figur 1 rechts zeigt im Halbschnitt einen ausgefahrenen, aus drei, jeweils zweiteiligen zylindrischen Teleskoprohren zusammengesetzten Volumenkammern gebildeten Mast einschließlich einer zusätzlichen mastinternen Sicherung der Mastspitze zum Mastfuß.
Figur 1 links zeigt ebenfalls im Halbschnitt den Mast in zusammengefahrener Stellung.
Figur 2 zeigt eine Draufsicht bzw. einen partiellen Schnitt auf bzw. durch das Fußteil des Mastes mit innenliegenden Speiseleitungen für drei Volumenkammern (durch Fig. 1).

Der Mast 1 besteht aus den Mastgliedern 2.1, 2.2 und 2.3, wobei diese mit den aus jeweils zwei Teleskoprohren Ib/lc, Ilb/llc, Illb/lllc gebildeten Volumenkammern I, 11 und 111 korrespondieren.

Das Teleskoprohr Ib wird nach unten durch das Fußteil la abgeschlossen und in seiner Höhe durch die nach innen gerichtete Anschlagbegrenzung le bestimmt, wobei die Durchgangsöffnung durch die Anschlagbegrenzung le mit dem Durchmesser des Teleskoprohres Ic korrespondiert.

Die Durchführungen aus den Folge-Anschlagbegrenzungen If, IIe und Ilf sind entsprechend ausgebildet.

In dem Teleskoprohr Ic ist der das Teleskoprohr IIb tragende Kolben IIa verschiebbar angeordnet und das Teleskoprohr Ilb nach oben durch die Anschlagbegrenzung Ile höhenbestimmt.

In dem Teleskoprohr Ilb ist das Teleskoprohr Ilc nach unten abgegrenzt und geführt, während die Länge des Teleskoprohres Ilc durch die Anschlagbegrenzung Ilf bestimmt ist. Die Führung des Teleskoprohres IIc erfolgt durch den Kolbenring Ild.

Im Teleskoprohr IIc wird über den Kolben Illa das Teleskoprohr IIIb verschiebbar geführt, wobei dessen Länge durch die Anschlagbegrenzung Ille bestimmt ist.

Im Teleskoprohr IIIb wird das Teleskoprohr IIIc durch den Kolbenring IIId geführt, wobei dieses Rohr die Mastspitze bildet, an der eine Seilanlenkung 3.2 befestigt ist.

Die Luftzuführung in die drei Mastglieder 2.1, 2.2 und 2.3, die ihrerseits die Volumenkammern I, II und 111 bilden, erfolgt über die Ventile 1.1, 1.2 und 1.3 und über die im Fußteil la eingebrachten Zuleitungen 1.1.1, 1.2.1 und 1.3.1 zu den einzelnen Volumenkammern, wobei durch Ventil 1.1 und Zuleitung 1.1.1 die Volumenkammer I gespeist wird und diese auszieht.

Durch das Ventil 1.2 und die Zuleitung 1.2.1 wird über die Schlauchwendel 11.2 und den im Kolben Ila angeordneten offenen Durchgang IIg die Volumenkammer II gespeist und auseinandergezogen.

Eine weitere Schlauchwendel III.3, die über das Ventil 1.3 und über die Zuleitung 1.3.1 der Luftzuführung verbunden ist, führt über den geschlossenen, weiterführenden Durchgang IIh durch die Volumenkammer II und durch den im Kolben lila angeordneten Durchgang IIIg und veranlaßt die Verbringung dieses aus IIIb und IIIc gebildeten Volumenkammer III in seine Endstellung.

Die Mastglieder 2.1, 2.2 und 2.3, d. h. die Volumenkammern I, II und III werden nacheinander ausgefahren, wobei jeweils in der Endstellung jedes Mastgliedes 2.1, 2.2 und 2.3, vor dem Ausziehen des nächsten Teleskopzuges, die Endstellung über die angelenkten Abspannungen 2.11, 2.21 und 2.31 durch Seile oder Ketten mit dem Planum verspannt werden.

Unabhängig von diesem Sicherungssystem ist noch ein mastinternes Spannsystem vorgesehen. Hierbei sind dem letzten Teleskoprohr IIIc, im Falle dieses Beispieles, drei ausklappbare mit Seilanlenkungen versehene Kragarme 3.1 verbunden und zwischen diesen, der Seilanlenkung an der Mastspitze 3.2 und den Seilanlenkungen am Mastfuß 3.3 Spannwerke 3 gebildet.

Durch diese Spannwerke 3 wird der Mast 1, unabhängig von seiner Fixierung zum Planum, in sich selbst, und zwar im wesentlichen axial gerichtet, gespannt.

Zur Funktion ist noch zu bemerken, daß zwar die die einzelnen Mastglieder 2.1, 2.2 und 2.3 bildenden Volumenkammern I, II und III unabhängig betätigt werden können, wobei jedoch in aller Regel die einzelnen Volumenkammern nacheinander von unten nach oben ausgefahren werden und in ihrer jeweiligen Endstellung durch die Abspannungen 2.11, 2.21 und 2.31 zum Planum gesichert werden.

Der Druck in den einzelnen Volumenkammern I, II und III ist von unten nach oben in Stufen fallend eingestellt, wobei die Mindesthöhe der Druckstufen jeweils durch das Restgewicht der nachgeordneten Teleskopzüge bestimmt ist.

## Patentansprüche

1. Verfahren zum Betrieb eines Teleskopmastes - insbesondere eines Antennenmastes - dessen Ausfahrhub mittels einströmender Druckluft bei voreinstellbarem Enddruck in in ihrem Inhalt veränderbaren Volumenkammern bewirkt wird, und dessen Rückführhub in die Ausgangsposition oder in Zwischenpositionen durch den einstellbaren Durchgangsquerschnitt mit einstellbarer Geschwindigkeit des von der Druckluftzuführung getrennten Speiseventiles möglich ist, gekennzeichnet durch folgende Merkmale :
a) daß die Druckluft parallel oder in unabhängiger, einstellbarer Reihenfolge in die aus jeweils mindestens zwei ineinandergeführten Teleskoprohren (Ib/Ic, IIb/IIc, Illb/Illc) bestehenden Volumenkammern (I, II, III...) über Ventile (1.1, 1.2, 1.3) geleitet wird,
b) daß der jeweils nach unten abschließende Kolben (IIa/IIIa) der Folgekammer (Ib, IIb, IIIb) bzw. der Abschlußdeckel des Endteleskoprohres (lllc) die einzelnen Teleskopzüge der jeweils darunter angeordneten Volumenkammern (I, II, III...) auseinanderzieht,
c) daß der Druck an den einzelnen übereinander angeordneten Volumenkammern (I, II, (III...) von unten nach oben, in Stufen fallend, eingestellt wird,
d) daß hierbei die einzelnen Druckstufen in ihrer Mindesthöhe jeweils durch das Restgewicht der durch die aus den einander zugeordneten Teleskopzügen, Kolbenringen und Anschlagbegrenzungen jeweils gebildeten Volumenkammern (I, 11, III...) bei ausgefahrener Stellung des Mastes (1) bestimmt sind, und
e) daß der Rückführhub des Mastes (1) in die Ausgangsposition oder in Zwischenpositionen durch Öffnen bzw. Öffnen und Schließen der den einzelnen Volumenkammern (1, II, III...) zugeordneten Ventile (1.1, 1.2, 1.3) erfolgt.

2. Verfahren nach Anspruch 1, dadurch gekennzeichnet, daß die nacheinander von unten nach oben ausgefahrenen Volumenkammern (I, 11, III...) nach Beendigung jeweils eines einzelnen Hubzuges ₋ vor Einleitung des nächsten Hubzuges - die jeweils korrespondierend zu den Anschlagbegrenzungen (If, Ilf, Ille) erreichte Endlage durch Abspannungen (2.11, 2.21, 2.31) zur Aufstellebene gesichert sind.

3. Ausbildung des Mastes zur Durchführung des Betriebsverfahrens nach Anspruch 1, dadurch gekennzeichnet, daß für die Zuführung der Druckluft - vom Fußteil (la) ausgehend betrachtet - für die zweite und jede nachgeordnete, durch Teleskopzüge (Ib/Ic, IIb/IIc, IIlI/IIIc...) zusammenhängend gebildete Volumenkammer (I, II, IIII...) innerhalb dieser Kammern gegen die vorgeordnete(n) Volumenkammer(n) abdichtende Leitungen (11.2, 111.3) vorgesehen sind, deren Streckmaß zumindest dem Maß der Hubhöhe der ersten Volumenkammer bzw. der Summe der Hubhöhen der insgesamt vorgeordneten Volumenkammern entspricht.

4. Ausbildung nach Anspruch 3, dadurch gekennzeichnet, daß die für die Zuführung der Druckluft zu den Volumenkammern erforderlichen streckbaren Leitungen außerhalb der darunterliegenden Volumenkammern angeordnet sind.

5. Ausbildung nach Anspruch 3 und 4, dadurch gekennzeichnet, daß die streckbaren Leitungen (11.2, III.3...) gewendelte oder zickzackförmige Schlauch- oder elastische Rohrleitungen sind, die etwa die Charakteristik einer Zugfeder aufweisen.

6. Ausbildung nach Anspruch 3 und 4, dadurch gekennzeichnet, daß die streckbaren Leitungen (11.2, 111.3) Schlauchleitungen mit jeweils ausreichender Strecklänge sind.

7. Ausbildung nach Anspruch 3 und 4, dadurch gekennzeichnet, daß die streckbaren Leitungen (11.2, 111.3) aus Rohren gebildete, separate Teleskopzüge mit jeweils ausreichender Strecklänge sind.

8. Ausbildung des Mastes zur Durchführung des Betriebsverfahrens nach Anspruch 1 und 2, dadurch gekennzeichnet,
daß an dem die Spitze des Mastes (1) bildenden letzten Teleskopzug (IIIb, IIIc) der Endvolumenkammer, achsparallel zu diesem, mindestens drei Kragarme (3, 1) angelenkt sind, die bei ausgefahrener Stellung dieses Teleskopzuges (11- lb, Illc) etwa um max. 90° zur Mastachse gerichtet, schwergewichtsbedingt ausklappbar sind, und daß die Anlenkenden dieser Kragarme (3.1), die Seilanlenkung an der Mastspitze (3.2) und die Seilanlenkungen (3.3) im Fußbereich des Mastes (1) durch Spannwerke (3) verbunden sind.

9. Ausbildung nach Anspruch 3, dadurch gekennzeichnet, daß die einzelnen Teleskopzüge (Ib/Ic, IIb/IIc, IIIb/IIIc) zueinander, gegen Verdrehung gesichert, ausgebildet sind.

10. Ausbildung nach Anspruch 3, dadurch gekennzeichnet, daß die Teleskopzüge (Ib/Ic, IIb/IIc, IIIb/IIIc) aus Metall, vorzugsweise aus Leichtmetall hergestellt sind.

## Claims

1. A process of operating a telescopic mast - in particular an aerial mast - extension of which is caused by means of incoming compressed air at a pre-adjustable end pressure in plenum chambers variable in capacity, and retraction of which into the initial position or into intermediate positions is permitted by the adjustable passage cross-section at an adjustable speed of the feed valve separate from the compressed air supply, characterized by the following features :
a) that the compressed air via valves (L1, 1.2, 1.3) is passed in parallel or in an independent and adjustable order of sequence into the plenum chambers (I, II, III...) respectively composed of at least two nested telescopic tubes (Ib/Ic, Ilb/llc, lllb/lllc),
b) that piston (IIa/IIIa) respectively closing at the bottom of the follow-up chamber (Ib, lib, IIIb). and the closure lid of the end telescope tube (Illc), respectively draws apart the individual telescopic structures of the plenum chambers (I, II, III...) respectively disposed therebelow,
c) that the pressure within the individual superposed plenum chambers (I, II, III...) is adjusted from bottom to top - dropping stepwise,
d) that the minimum level of the individual pressure steps is respectively determined by the residual weight of the plenum chambers (I, II, III...) respectively formed by the telescopic structures associated to one another, piston rings and back stops with mast (1) in the extended position, and
e) that the retraction of mast (1) into the initial position or into intermediate positions is effected by opening or by opening and closing, respectively, of the valves (1.1, 1.2, 1.3) associated to the individual plenum chambers (I, II, III...).

2. A process according to claim 1, characterized in that the plenum chambers (I, II, III...) successively extended from bottom to top, upon completion of respectively one single stroke - prior to initiating the next stroke - are fixed in their end position respectively corresponding to the back stops (If, llf, Ille), by aerial supports (2.11, 2.21, 2.31), relative to the plane of erection.

3. A construction of the mast for carrying into effect the operating process according to claim 1, characterized in that provided for the supply of compressed air - viewed from the base portion (la) - to the second and any follow-up plenum chamber (I, II, III...) coherently formed by telescopic structures (Ib/lc, IIb/IIc, IIIb/IIIc...) are lines (11.2, 111.3) within the said chambers, that are sealed against the plenum chamber(s) disposed upstream thereof, with the amount of extension of the said lines at least corresponding to the amount of the stroke level of the first plenum chamber or to. the sum of the stroke levels of the total number of plenum chambers disposed upstream, respectively.

4. A construction according to claim 3, characterized in that the extensible conduits required for the supply of compressed air to the plenum chambers are disposed externally of the plenum chambers disposed therebelow.

5. A construction according to claims 3 and 4, characterized in that the extensible conduits (11.2, 111.3...) constitute helically or zigzag-shaped hoses or flexible tubular lines having approximately the characteristic of a compression spring.

6. The construction according to claims 3 and 4, characterized in that the extensible conduits (11.2, 111.3) constitute hoses having a respectively adequate extensible length.

7. The construction according to claims 3 and 4, characterized in that the extensible conduits (11.2, III.3) are separate tubular telescopic structures of a respectively adequate extensible length.

8. A construction of the mast for carrying into effect the operating process according to claims 1 and 2, characterized in
that pivoted to the last telescopic structure (IIIb, IIIc) of the end plenum chamber, forming the tip of the mast (1), in a manner axially parallel thereto, are at least three cantilevers (3, 1) which, in the extended position of the said telescopic structure (Illb, IIIc) - directed by a maximum amount of about 90° - are foldable in response to gravity, and
that the pivot ends of the said cantilevers (3.1), the cable coupling at the mast tip (3.2) and the cable couplings (3.3) in the base area of the mast (1) are interconnected by clamping mechanisms (3).
9. The construction according to claim 3, characterized in that the individual telescopic structures (Ib/Ic, IIb/IIc, Illb/lllc) are secured against torsion with respect to one another.
10. The construction according to claim 3, characterized in that the telescopic structures (Ib/Ic, IIb/IIc, Illb/lllc) are made of metal, preferably of light metal.

## Revendications

1. Procédé d'opération d'un mât télescopique, en particulier d'un mât d'antenne, l'extension duquel est causée par l'air comprimé affluant à une pression finale préréglable dans des chambres de volume variable, et le retrait duquel dans la position de départ ou dans des positions intermédiaires est permis à cause de section transversale de passage réglable à vélocité réglable d'une soupape alimentaire séparé de l'alimentation de l'air comprimé, caractérisé en ce que
a) l'air comprimé est alimenté par l'intermédiaire des soupapes (1.1, 1.2, 1.3) en parallèle ou dans l'ordre indépendant et réglable dans les chambres à volume (I, II, III...) composées chaque fois au moins de deux tubes (Ib/Ic, IIb/IIc, IIIb/IIIc) télescopiques et s'emboîtant, que
b) le piston (IIa/IIIa) chaque fois limitant en bas, des chambres suite (Ib, IIb, Illb) ou le bouchon du tube final télescopique (IIIc) tire les structures télescopiques individuelles des chambres à volume (l, II, III...) disposées chaque fois là- dessous, que
c) la pression dans les chambres à volume (I, II, III...) individuelles superposées est réglée de bas en haut, tombant en gradins, que
d) les degrés de pression individuels dans leur niveau minimum chaque fois sont définis par le poids résiduel des chambres à volume (I, II, III...) chaque fois formées par les structures télescopiques associées l'un à l'autre, des anneaux à piston et des limites de butée en position étendue du mât (1), et que
e) le retrait du mât (1) dans la position de départ ou dans des positions intermédiaires est effectué en ouvrant ou en ouvrant et fermant des soupapes (1.1, 1.2, 1.3) associées aux chambres à volume individuelles (I, II, III...).

2. Procédé selon la revendication 1, caractérisé en ce que les chambres à volume (I, II, III...) étendues de bas en haut, après chaque exécution d'une course unique - avant l'initiation de la course prochaine -sont fixées dans leur position finale correspondante aux limites de butée (If, Ilf, Ille), relatif au plan d'installation, par l'intermédiaire des supports d'antenne (2.11, 2.21, 2.31).

3. Formation du mât pour la mise en oeuvre du procédé d'opération selon la revendication 1, caractérisée en ce que des conduites (11.2, 111.3) pour l'alimentation de l'air comprimé - vue de base (la) - à la seconde et chaque suivante chambre de volume (I, Il, III...) formée dans une manière communicante par des structures télescopiques (Ib/Ic, IIb/IIc, Illb/Illc...) sont pourvues dans ces chambres, les conduites étant isolées contre la (les) chambre(s) précédente(s), le degré d'extension desquelles correspondant au moins au degré du niveau de course de la première chambre à volume ou à la somme des niveaux de course des chambres entièrement disposées préalablement.

4. Formation selon la revendication 3, caractérisée en ce que les conduites extensibles requises pour l'alimentation de l'air comprimé aux chambres à volume sont pourvues extérieurement des chambres à volume disposées au-dessous de celles-ci.

5. Formation selon les revendications 1 et 4, caractérisée en ce que les conduites (11.2, III.3...) extensibles sont des tuyaux ou conduites flexibles sous forme d'hélice ou en zigzag ayant environ la caractéristique d'un ressort de traction.

6. Formation selon les revendications 3 et 4, caractérisée en ce que les conduites extensibles (11.2, 111.3) sont des tuyaux flexibles ayant chaque fois une longueur d'extension suffisante.

7. Formation selon les revendications 3 et 4, caractérisée en ce que les conduites extensibles (11.2, 111.3) sont des structures télescopiques formées par des tubes ayant chaque fois une longueur d'extension suffisante.

8. Formation du mât pour la mise en oeuvre du procédé d'opération selon les revendications 1 et 2, caractérisée en ce
qu'au moins trois bras en porte-à-faux (3, 1) sont articulés à la structure télescopique (Illb, Illc) dernière de la chambre à volume final formant le bout pointu du mât (1) dans une manière parallèle à l'axe de celle-ci, les bras en porte-à-faux en position étendue de cette structure télescopique (Illb, IIIc) étant ajustés par un maximum d'environ 90° à l'axe du mât et basculant en réponse à gravité, et que les extrémités articulées de ces bras (3.1), le câble articulé au bout pointu du mât (1) et les câbles articulés (3.3) dans la région de base du mât (1) sont reliés par l'intermédiaire des moyens de tension (3).

9. Formation selon la revendication 3, caractérisée en ce que les structures télescopiques (Ib/lc, IIb/IIc, IIIb/IIIc) individuelles sont formées sous forme résistante à la torsion.

10. Formation selon la revendication 3, caractérisée en ce que les structures télescopiques (Ib/lc, IIb/IIc, IIIb/IIIc) sont fabriquées de métal, préférablement de métal léger.
